# EUROPÄISCHE PATENTSCHRIFT

(11) **EP 3 483 367 B1**
(45) Veröffentlichungstag und Bekanntmachung des Hinweises auf die Patenterteilung: **22.09.2021**
(21) Anmeldenummer: 17001831.1
(22) Anmeldetag: 08.11.2017
(51) Int. Cl.: E05B 63/20, E05C 9/04, E05C 9/18

(54) **SELBSTVERRIEGELNDE SCHLIESSVORRICHTUNG MIT MEHRFACHVERRIEGELUNGSANTRIEB II**
SELF-LOCKING LOCKING DEVICE WITH MULTIPLE LOCKING DRIVE II
DISPOSITIF DE FERMETURE À VERROUILLAGE AUTOMATIQUE DOTÉ D'UN ENTRAÎNEMENT DE VERROUILLAGE MULTIPOINT II

(43) Veröffentlichungstag der Anmeldung: 15.05.2019
(73) Patentinhaber: Eldomat Innovative Sicherheit GmbH, 13467 Berlin (DE)
(72) Erfinder: Eberhard, Bartholdi, 13503 Berlin (DE)
(74) Vertreter: Kayser, Christoph

(56) Entgegenhaltungen:
- EP-A1- 1 203 860
- EP-A2- 2 956 605
- WO-A1-2010/085132
- WO-A2-02/33202
- DE-U1-202011 102 905

## Beschreibung

Die vorliegende Erfindung betrifft eine selbstverriegelnde Schließvorrichtung nach dem Oberbegriff von Anspruch 1

Aus WO 2010/085132 A1 und EP 2 956 605 A1 ist eine solche selbstverriegelnde Schließvorrichtung bekannt. Das Haupt-Riegelelement weist einen Zapfen auf, der in einen Führungsschlitz einer Verriegelungsstange eingreift. Der Führungsschlitz verläuft schräg zu einer Bewegungsrichtung des Zapfens, wenn das Haupt-Riegelelement in die Schließstellung oder in die Öffnungsstellung bewegt wird. Aufgrund der schrägen Anordnung des Führungsschlitzes wird die Verriegelungsstange bei einer Schließbewegung in die eine Richtung und bei einer Öffnungsbewegung in die andere Richtung bewegt. Auf diese Weise wird ein Schließ- oder Öffnungsvorgang an dem wenigstens Zusatz-Riegelelement bewirkt, entweder unmittelbar oder mittelbar nach Umlenkung der Bewegungsrichtung der Verriegelungsstange.

Diese bekannte selbstverriegelnde Schließvorrichtung hat den Nachteil, dass die bei einem Schließvorgang oder Öffnungsvorgang initiierte Bewegung in eine Richtung sehr viel Kraft erforderlich macht. Dies ist bei einem automatisierten Vorgang nicht erwünscht. Die Schließvorrichtung sollte leichtgängig sein. Zudem müssen die Zusatz-Riegelelemente unterschiedlich ausgebildet sein, da sich die Verriegelungsstange bei einem Schließvorgang oder bei einem Öffnungsvorgang relativ zu diesen jeweils in eine unterschiedlich Richtungen bewegt.

Andere selbstverriegelnde Schließvorrichtungen sind aus dem Stand der Technik allgemein bekannt. Diese sind so konstruiert, dass die Schließvorrichtung z. B. beim Zufallen einer Tür, automatisch verriegelt, wenn ein Auslöseelement schließblechseitig aktiviert bzw. betätigt wird. Es sind auch Mehrfachverriegelungsantriebe aus dem Stand der Technik bekannt, um z. B. eine Tür nicht nur über das direkt mit der Schließvorrichtung in Verbindung stehende Haupt-Riegelelement sondern auch mit wenigstens einem weiteren Zusatz-Riegelelement in vertikalem Abstand zu dem

Haupt-Riegelelement zu verriegeln. Solche Mehrfachverriegelungsantriebe werden regelmäßig über einen separaten Schließmechanismus betätigt, nachdem das eigentliche Hauptschloss verriegelt wurde. Aus diesem Grund sind dann mehrere Schließzylinder erforderlich, die gegebenenfalls auch unterschiedlicher Schlüssel erforderlich machen. Die Handhabung einer solchen bekannten Mehrfachverriegelung in Verbindung mit einer solchen bekannten selbstverriegelnden Schließvorrichtung ist somit für den Benutzer unbequem und aufwändig.

Die Aufgabe der vorliegenden Erfindung ist daher, eine selbstverriegelnde Schließvorrichtung der eingangs genannten Art derart weiterzubilden, dass mit dieser in einem einzigen automatischen Schließvorgang Mehrfachverriegelungen sehr viel leichter durchgeführt werden können.

Die Aufgabe wird erfindungsgemäß dadurch gelöst, dass die erste Führungseinrichtung und die zweite Führungseinrichtung jeweils als Längsschlitz mit zwei parallelen Längskanten ausgebildet ist.

Der vorliegenden Erfindung liegt die Idee zugrunde, die in montiertem Zustand einer Schließvorrichtung in etwa horizontaler Bewegung eines Haupt-Riegelelements in zwei vertikale Bewegungen umzulenken, um damit wenigsten zwei weitere Zusatz-Riegelelemente unabhängig voneinander zu steuern, wenn die Verriegelung des Haupt-Riegelelements automatisch ausgelöst wird.

Dies wird dadurch erreicht, dass zwei Zusatz-Riegelelemente durch getrennte Antriebsteile angetrieben werden. Die Kraft wird bei einer Schließbewegung und bei einer Öffnungsbewegung aufgeteilt. Zudem können die beiden Zusatz-Riegelelemente baugleich ausgebildet sein.

Erfindungsgemäß weist das erste Antriebsteil eine erste Verriegelungsstange und das zweite Antriebsteil eine zweite Verriegelungsstange auf und bei einer Bewegung des Haupt-Riegelelements in einer Riegel-Richtung bewegt die erste Verriegelungsstange in eine von der Riegel-Richtung unterschiedliche erste Richtung und die zweite Verriegelungsstange in eine von der Riegel-Richtung und der ersten Richtung unterschiedliche zweite Richtung bewegt.

Durch die erste und zweite Umlenkung der Bewegung aus einer Riegel-Richtung in eine zur Riegel-Richtung unterschiedliche erste Richtung und eine zur Riegel-Richtdung und zur ersten Richtung unterschiedliche Richtung können entfernt vom Haupt-Riegelelement liegende baugleiche Zusatz-Riegelelemente angesteuert und bewegt werden.

Ein weiterer Vorteil der vorliegenden Erfindung ist, dass die Verriegelungsstange eine Längsachse aufweist und die Führungseinrichtung in einer Hauptebene schräg zur Längsachse ausgerichtet ist.

Durch die schräge Anordnung einer Führungseinrichtung ist es möglich, dass mit dem Haupt-Riegelelement verbundene Ansatzstück nicht nur zu einer horizontalen Bewegung sondern zugleich auch zu einer vertikalen Bewegung zu veranlassen, wenn das Haupt-Riegelelement im Betriebszustand zwischen einer Schließstellung und einer Öffnungsstellung bewegt wird.

Ein weiterer Vorteil der vorliegenden Erfindung ist, dass die Führungseinrichtung eine Steigung aufweist, wobei das Ansatzstück die Steigung auf dem Weg des Haupt-Riegelelements aus der Schließstellung in die Öffnungsstellung überwindet.

Diese Ausführungsform entspricht der in der folgenden Beschreibung beschriebenen Ausführungsform und lässt sich konstruktiv günstig verwirklichen.

Alternativ kann es auch von Vorteil sein, dass die Führungseinrichtung ein Gefälle aufweist und das Ansatzstück das Gefälle auf dem Weg des Haupt-Riegelelements aus der Schließstellung in die Öffnungsstellung überwindet. Auch diese Ausführungsform könnte unter bestimmten Umständen konstruktiv günstig sein, so dass dem Fachmann die Wahl zwischen den Ausführungsformen je nach Anwendung freisteht.

Ein weiterer Vorteil der vorliegenden Erfindung ist, dass das Ansatzstück an einer Unterkante des Haupt-Riegelelements angeordnet ist. Die Lage des Ansatzstückes sowie die Schräge bestimmen den Weg des jeweiligen Zusatz-Riegelelements zwischen der Schließstellung und der Öffnungsstellung.

Ein weiterer Vorteil der vorliegenden Erfindung ist, dass das andere Stück an einer Oberkante des Haupt-Riegelelements angeordnet ist. In diesem Fall bestimmen auch das Ansatzstück und die Schräge der Führungseinrichtung den Weg zwischen der Schließstellung und der Öffnungsstellung des jeweiligen Zusatz-Riegelelements.

Ein weiterer Vorteil der vorliegenden Erfindung ist, dass das andere Stück aus seiner Bewegung in dem Längsschlitz an beiden parallel geführt ist. Dadurch ist eine feste Führung in beiden Richtungen des Ansatzstückes zwischen einer Schließstellung und einer Öffnungsstellung gewährleistet.

Ebenso ist es von Vorteil, dass das Ansatzstück eine Rolle ist, die eine Drehachse senkrecht zur Hauptebene aufweist. Durch eine Rolle wird die Reibung in der Führungseinrichtung deutlich vermindert.

Ein weiterer Vorteil der vorliegenden Erfindung ist, dass die Verriegelungsstange über eine zweite Stellantriebslasche mit einem zweiten Zusatz-Riegelelement verbunden ist. Dadurch ist es möglich, eine Mehrfachverriegelung an der Oberseite zum Beispiel an der Tür, in der Mitte und an der Unterseite einer Tür herzustellen.

Schließlich ist es auch von Vorteil, dass eine Schließvorrichtung mit einem Mehrfachverriegelungsantrieb gemäß vorliegender Erfindung ausgestattet ist.

Eine Ausführungsform der vorliegenden Erfindung wird im Folgenden anhand der Zeichnungen näher beschrieben. Es zeigen:
- Fig. 1: eine schematische Ansicht einer Schließvorrichtung mit Mehrfachverriegelungsantrieb gemäß vorliegender Erfindung in Schließstellung;
- Fig. 1a: eine schematische Ansicht einer ersten Antriebseinrichtung für die Schließvorrichtung aus Fig.1;
- Fig. 1b: eine schematische Ansicht einer zweiten Antriebseinrichtung für die Schließvorrichtung aus Fig.1;
- Fig. 2: eine schematische Ansicht einer Schließvorrichtung mit Mehrfachverriegelungsantrieb gemäß vorliegender Erfindung in Öffnungsstellung;
- Fig. 2a: eine schematische Ansicht einer ersten Antriebseinrichtung für die Schließvorrichtung aus Fig.2;
- Fig. 2b: eine schematische Ansicht einer zweiten Antriebseinrichtung für die Schließvorrichtung aus Fig.2;
- Fig. 3: eine schematische Ansicht der Schließvorrichtung mit Mehrfachverriegelungsantrieb aus Fig. 1, mit geöffneter ZusatzriegelSchließvorrichtung;
- Fig. 4: eine schematische Ansicht der Schließvorrichtung mit Mehrfachverriegelungsantrieb aus Fig. 2, mit geöffneter Zusatzriegel-Schließvorrichtung;

In Fig. 1 ist eine schematische Ansicht von der Seite einer Anordnung einer selbstverriegelnden Schließvorrichtung 1 mit einem Mehrfachverriegelungsantrieb 2 dargestellt, die sich in einer Schließstellung befindet. In Fig. 2 ist eine schematische Ansicht von der Seite einer Anordnung einer selbstverriegelnden Schließvorrichtung 1 mit einem Mehrfachverriegelungsantrieb 2 dargestellt, die sich in einer Öffnungsstellung befindet. Die Schließvorrichtung 1 ist zum Beispiel in einer Tür angeordnet und wird an einer Seite durch eine Stulpschiene 3 begrenzt, in welcher Öffnungen 7 ausgebildet sind, wobei ein Haupt-Riegelelement 5 in einer Riegel-Richtung RR durch eine Öffnung 7 hindurch in eine Schließstellung (Fig. 1) und zurück in eine Öffnungsstellung (Fig. 2) bewegt werden kann. In Fig. 1 und Fig. 2 sind der Weg (die Riegel-Richtung RR) des Haupt-Riegelelements 5 aus der Schließstellung in die Öffnungsstellung und umgekehrt jeweils durch einen Pfeil dargestellt.

Die Schließvorrichtung 1 weist ein Zylinderschloss 9 auf, über das die Schließvorrichtung manuell ausgelöst werden kann, um zum Beispiel das Haupt-Riegelelement 5 aus der Schließstellung in die Öffnungsstellung oder umgekehrt aus der Öffnungsstellung in die Schließstellung zu bewegen. Alternativ und nicht dargestellt kann die Schließvorrichtung 1 auch mit einem elektromagnetischen Türöffner versehen sein, welcher einen Schließvorgang und/oder einen Öffnungsvorgang automatisch auslöst, ohne dass das Zylinderschloss 9 betätigt werden muss.

Durch Aktivierung wird das durch eine erste Druckfeder 12vorgespannte Haupt-Riegelelement 5 durch seine Öffnung 7 in die Schließstellung bewegt und in dieser blockiert.

In vielen Situationen ist erwünscht, eine Tür, ein Fenster oder ein beliebig anderes, eine Maueröffnung verschließendes Bauteil nicht mit einem einzigen Haupt-Riegelelement 5 zu verschließen, sondern zusätzlich wenigstens eine weitere Zusatzriegel-Schließeinrichtung 11 mit wenigstens einem Zusatz-Riegelelement 11.1, 11.2 zu verwenden. Die Verriegelungsmechanismen für Zusatz-Riegelelemente 11.1 und 11.2 können beliebig ausgebildet sein. Eine bevorzugte und für die vorliegende Erfindung günstige Ausführungsform ist in den Figuren 3 und 4 dargestellt. Die jeweiligen Zusatz-Riegelelemente 11.1, 11.2 sind über eine Stellantriebslasche 13.1, 13.2 mit einer ersten Verriegelungsstange 15.1 oder zweiten Verriegelungsstange 15.2 verbunden.

Die erste Verriegelungsstange 15.1 hat eine erste Längsachse L1 und eine Hauptebene H, die mit der Blattebene der Figur 1 zusammenfällt. Die zweite Verriegelungsstange 15.2 hat eine zweite Längsachse L2 und eine Hauptebene H, die mit der Blattebene der Figur 1 zusammenfällt. Die erste Verriegelungsstange 15.1 hat ein erstes freies Ende 15.3, in welches die Stellantriebslasche 13.1 einer ersten Zusatzriegel-Schließeinrichtung 11 eingreift. Die zweite Verriegelungsstange 15.2 hat ein zweites freies Ende 15.4, in welches in der vorliegenden Ausführungsform die zweite Stellantriebslasche 13.2 einer zweiten Zusatzriegel-Schließeinrichtung 11 eingreift. Verriegelungsstange und Stellantriebslasche greifen nicht unmittelbar ineinander, sondern sind durch ein Verbindungsstangenelement gekoppelt (kann bis 40cm lang sein).

Die jeweiligen Stellantriebslaschen können auch jeweils mit mehr als einem einzigen Zusatz-Riegelelement 11.1, 11.2 verbunden sein. Die erste Verriegelungsstange 15.1 und die zweite Verriegelungsstange 15.2 sind in Fig. 1 und in Fig. 2 nach oben und nach unten bewegbar. Die erste Verriegelungsstange 15.1 bewegt sich dabei in einer ersten Richtung ER und die zweite Verriegelungsstange 15.2 bewegt sich dabei in einer zweiten Richtung ZR, wobei die beiden Richtungen ER und ZR in der vorliegenden Ausführungsform einander entgegengerichtet sind. In einem eingebauten Zustand entspricht eine solche Bewegung einer Bewegung in etwa in vertikaler Richtung (nach oben oder nach unten). In der in den Figuren dargestellten Ausführungsform bewegt sich die erste Verriegelungsstange 15.1 bei einem Schließvorgang nach oben (ER) und bei einem Öffnungsvorgang nach unten (ZR), während sich die erste Verriegelungsstange 15.2 bei einem Schließvorgang synchron nach unten (ZR) und bei einem Öffnungsvorgang synchron nach oben (ER) bewegt.

Das Haupt-Riegelelement 5 bewegt sich hinter der Hauptebene quer zur ersten und zweiten Verriegelungsstange 15.1 bzw. 15.2. Im eingebauten Zustand führt das Haupt-Riegelelement 5 eine in etwa horizontale Riegelbewegung in einer Riegel-Richtung RR durch, was in den Figuren bei einem Schließvorgang eine Bewegung nach links und bei einem Öffnungsvorgang eine Bewegung nach rechts bedeutet. An der dem Betrachter zugewandten Seite des Haupt-Riegelelements 5 ist ein Antriebselement 17 als Ansatzstück oder Zapfen ausgebildet.

Die Schließvorrichtung 1 umfasst eine Antriebseinrichtung für jeweils eine Zusatzriegel-Schließeinrichtung 11. In der vorliegenden Ausführungsform umfasst die Antriebseinrichtung ein erstes Antriebsteil 17.1 mit der ersten Verriegelungsstange 15.1 und ein zweites Antriebsteil 17.2 mit der zweiten Verriegelungsstange 17.2.

In Fig. 1a ist das in der Schließvorrichtung 1 in Fig. 1 integrierte, erste Antriebsteil 17.1 separat dargestellt, also in Schließstellung. In Fig. 1b ist das in der Schließvorrichtung 1 in Fig. 1 integrierte, zweite Antriebsteil 17.2 separat dargestellt, also auch in der Schließstellung. In Fig. 2a ist das in der Schließvorrichtung 1 in Fig. 2 integrierte, erste Antriebsteil 17.1 separat dargestellt, also in Öffnungsstellung. In Fig. 2b ist das in der Schließvorrichtung 1 in Fig. 2 integrierte, zweite Antriebsteil 17.2 separat dargestellt, also auch in der Öffnungsstellung.

Das erste Antriebsteil 17.1 umfasst die erste Verriegelungsstange 15.1 mit der Hauptebene H und das zweite Antriebsteil 17.2 umfasst die zweite Verriegelungsstange 15.2 mit der Hauptebene H. Die beiden Antriebsteile sind in Fig. 1 und Fig. 2 senkrecht zur Blattebene bzw. Hauptebene H hintereinander angeordnet und können im Betrieb aufeinander gleiten. In der dargestellten Ausführungsform sind die beiden Antriebsteile 17.1 und 17.2 im Wesentlichen formgleich ausgebildet und um eine Horizontale verdreht und in einer Vertikalen zueinander verschoben angeordnet, so dass sich die beiden Verriegelungsstangen 15.1 und 15.2 im eingebauten Zustand wenigstens teilweise überlagern können.

Das Antriebselement 17, verbunden mit dem Riegel 5, kann auch als Rolle mit einer Drehachse senkrecht zur Hauptebene H ausgebildet sein. Das Antriebselement 17 greift in eine erste Führungseinrichtung 19.1 der ersten Verriegelungsstange 15.1 und in eine zweite Führungseinrichtung 19.2 der zweiten Verriegelungsstange 15.2 ein. In der vorliegenden Ausführungsform sind die erste und die zweite Führungseinrichtung 19.1 bzw. 19.2 jeweils eine Ausnehmung und insbesondere jeweils ein Längsschlitz, der in der Hauptebene H schräg zur ersten und zweiten Längsachse L1, L2 verläuft. Der Winkel zwischen der ersten Führungseinrichtung 19.1 zur ersten Längsachse L1 und der zweiten Führungseinrichtung 19.2 zur zweiten Längsachse L2 muss für die vorliegende Erfindung nicht festgelegt sein, liegt aber im Bereich um ca. 30° bis ca. 50°. Die Winkel der ersten Führungseinrichtung 19.1 in Bezug zur ersten Längsachse L1 kann auch unterschiedlich zu dem Winkel der zweiten Führungseinrichtung 19.2 in Bezug zu der zweiten Längsachse L2 sein. In der in den Figuren dargestellten Ausführungsform ist der Winkel gleich.

Die Ausrichtung der ersten Führungseinrichtung 19.1 und der zweiten Führungseinrichtung 19.2 in Bezug zu ihren Längsachsen L1 bzw. L2 ist aber spiegelverkehrt. In der dargestellten Ausführungsform ist die Steigung der ersten Führungseinrichtung 19.1 für das Antriebselement 17 bei einer Schließbewegung (Haupt-Riegelelement 5 nach links) positiv und bei einer Öffnungsbewegung negativ (Haupt-Riegelelement 5 nach rechts). Die Steigung der zweiten Führungseinrichtung 19.2 ist für das Antriebselement 17 hingegen bei einer Schließbewegung (Haupt-Riegelelement 5 nach links) negativ und bei einer Öffnungsbewegung positiv (Haupt-Riegelelement 5 nach rechts). Die als Längsschlitz ausgebildete erste Führungseinrichtung 19.1 hat zwei parallele erste Längskanten und die als Längsschlitz ausgebildete zweite Führungseinrichtung 19.2 hat zwei parallele zweite Längskanten. Das Antriebselement 17 wird jeweils an den ersten Längskanten und den zweiten Längskanten der Längsschlitze 19.1 und 19.2 geführt. In anderen Ausführungsformen können die erste Führungseinrichtung 19.1 und die zweite Führungseinrichtung 19.2 auch anders und sogar ganz unterschiedlich ausgebildet sein. Es ist auch möglich, dass die erste und zweite Führungseinrichtung 19.1 bzw. 19.2 ungleich ausgebildet sind und unterschiedliche Winkel zu ihren Längsachsen einschließen.

In der dargestellten Ausführungsform bildet die erste Führungseinrichtung 19.1 für das Antriebselement 17 auf dem Weg aus der dargestellten Schließstellung in eine Öffnungsstellung (Pfeilrichtung) eine positive Steigung (das Antriebselement wird eingezogen, abwärts bewegt), die das Antriebselement 17 auf diesem Weg überwindet und bildet die zweite Führungseinrichtung 19.2 für das Antriebselement 17 auf dem Weg aus der dargestellten Schließstellung in eine Öffnungsstellung (Pfeilrichtung) eine negative Steigung (das Antriebselement wird eingezogen, aufwärts bewegt), die das Antriebselement 17 auf diesem Weg überwindet. Auf dem Weg aus der Schließstellung in die Öffnungsstellung findet aufgrund vorgegebener Führungswege eine Relativbewegung zwischen dem Antriebselement 17 und jeweils der ersten Führungseinrichtung 19.1 und zweiten Führungseinrichtung 19.2 statt. Die Überwindung der positiven und negativen Steigung der ersten und zweiten Führungseinrichtung 19.1, 19.2 erfolgt aufgrund der Horizontalbewegung (Riegel-Richtung RR) des Haupt-Riegelelements 5, welche jeweils die erste Verriegelungsstange 15.1 zwingt, in vertikaler Richtung nach unten (Pfeilrichtung) auszuweichen und die zweite Verriegelungsstange 15.2 zwingt, in vertikaler Richtung nach oben (Pfeilrichtung) auszuweichen. Das Ausweichen wird durch die Führungseinrichtung 19.1 oder 19.2 ermöglicht.

In Fig. 1a ist das erste Antriebsteil 17.1 mit der Längsachse L1 im Detail dargestellt. In Fig. 1b ist das zweite Antriebsteil 17.2 mit der Längsachse L2 in Bezug zu dem ersten Antriebsteil 17.1 seitlich nach links verschoben aber in der Position, in der die beiden Antriebsteile in Fig. 1 übereinander liegen und aufeinander entlanggleiten können. Die erste Verriegelungsstange 15.1 hat ein erstes freies Ende 15.3, das zur Herstellung einer mechanischen Verbindung mit einer ersten Zusatzriegel-Schließeinrichtung 11 ausgebildet ist. Das erste freie Ende 15.3 ist in der Hauptebene H sehr viel schmaler ausgebildet als die erste Verriegelungsstange 15.1. Die erste Verriegelungsstange 15.1 weist eine Verbreiterung um etwa das Doppelte auf. In diesem Bereich ist in der ersten Verriegelungsstange 15.1 die erste Führungseinrichtung 19.1 als Längsschlitz in der bereits beschriebenen Weise ausgebildet. Die Führungseinrichtung 19.1 ist in Bezug zu der ersten Längsachse L1 schräg angeordnet und erstreckt sich in der dargestellten Ausführungsform von links unten nach rechts oben. Die zweite Verriegelungsstange 15.2 hat ein zweites freies Ende 15.4 das zur Herstellung einer mechanischen Verbindung mit einer zweiten Zusatzriegel-Schließeinrichtung 11 ausgebildet ist. Das zweite freie Ende 15.4 ist in der Hauptebene H ebenfalls sehr viel schmaler ausgebildet als die zweite Verriegelungsstange 15.2. Die zweite Verriegelungsstange 15.2 weist eine Verbreiterung um etwa das Doppelte auf. In diesem Bereich ist in der zweiten Verriegelungsstange 15.2 die zweite Führungseinrichtung 19.2 als Längsschlitz in der bereits beschriebenen Weise ausgebildet. Die zweite Führungseinrichtung 19.2 ist in Bezug zu der zweiten Längsachse L2 schräg angeordnet und erstreckt sich in der dargestellten Ausführungsform von links oben nach rechts unten.

In Fig. 2a und Fig. 2b sind das erste Antriebsteil 17.1 und das zweite Antriebsteil 17.2 in Bezug zueinander so dargestellt wie in Fig. 1a und Fig. 1b, aber in der Öffnungsstellung, also in Längsrichtung verschoben, so dass sich beide Antriebsteile um ein größeres Stück überlagern.

In Fig. 3 sind die beiden Zusatzriegel-Schließeinrichtungen 11 offen dargestellt. Da beide Zusatzriegel-Schließeinrichtungen 11 baugleich und nur spiegelverkehrt angeordnet sind, wird hier nur die obere Zusatzriegel-Schließeinrichtung 11 in Fig. 3 näher beschrieben. Die obere Zusatzriegel-Schließeinrichtung 11 weist ein erstes Zusatzriegel-Schließelement 11.1 auf. Dieses befindet sich in Fig. 3, wie auch das Haupt-Riegelelement 5, in Schließstellung. Das erste Zusatzriegel-Schließelement 11.1 ist über ein Zusatzriegel-Antriebselement 14, das mit dem Zusatzriegel-Schließelement 11.1 verbunden ist, und eine erste Zusatzriegel-Führungseinrichtung 16.1 mit einem Zusatzriegel-Antriebsteil 25 verbunden. Die Stellantriebslasche13.1 und 15.3 greifen nicht unmittelbar ineinander, sondern sind durch ein Verbindungsstangenelement gekoppelt (kann bis 40cm lang sein).

Das Zusatzriegel-Antriebsteil 25 weist wiederum an einem freien Ende die Stellantriebslasche 13.1 zur mechanischen Verbindung mit dem ersten freien Ende 15.3 des Antriebsteils 15.1 aufweist. Auch die erste Zusatzriegel-Führungseinrichtung 16.1 ist ein Längsschlitz, der entsprechend der ersten Führungseinrichtung 19.1 ausgerichtet ist. In der vorliegenden Ausführungsform ist auch der Winkel zu einer Vertikalen gleich dem entsprechenden Winkel der ersten Führungseinrichtung 19.1. Das muss aber in anderen Ausführungsformen nicht so sein. Der Winkel kann an die Wegstrecke des Zusatzriegel-Schließelements 11.1 angepasst werden. Damit das Ganze funktioniert, greift das Zusatzriegel-Antriebselement 14 oben in die erste Zusatzriegel-Führungseinrichtung 16.1und unten in eine horizontalen zweite Zusatzriegel-Führungseinrichtung 16.2, die im Gehäuseboden ausgebildet ist.

Auf diese Weise bewegt sich das Zusatzriegelteil 25 nach unten, verbunden zu 15.3 und angetrieben mittels eines Verbindungselementes mit Antriebsteil 15.1 in die in Fig, 4 gezeigte Öffnungsstellung

Das Zusatzriegel-Antriebsteil 25 muss bei einer horizontalen Öffnungsbewegung in die in Fig. 4 gezeigte Öffnungsstellung nach unten ausweichen und verschiebt sich zusammen mit dem ersten Antriebsteil 15.1 nach unten bis die Öffnungsstellung in Fig. 4 erreicht ist. Das Zusatzriegel-Antriebselement 14 befindet sich dann in Fig. 4 in der Nähe des anderen oberen Endes der ersten Zusatzriegel-Führungseinrichtung 16.1. Bei einer horizontalen Schließbewegung aus der Öffnungsstellung in Fig. 4 in die Schließstellung in Fig. 3 sind die Abläufe umgekehrt.

In anderen Ausführungsformen muss die Schließbewegung oder die Öffnungsbewegung nicht zwangsweise horizontal verlaufen. Die jeweiligen Schließelemente können andere (z.B. größer oder kleiner als 90° zur Vertikalen) und auch zueinander unterschiedliche Bewegungsrichtungen haben. Das Prinzip bleibt aber immer gleich.

### Bezugszeichenliste

- 1: Schließvorrichtung
- 2: Mehrfachverriegelungsantrieb
- 3: Stulpschiene
- 5: Haupt-Riegelelement
- 7: Öffnung
- 9: Zylinderschloss
- 11: Zusatzriegel-Schließeinrichtung
- 11.1: erstes Zusatz-Riegelelement
- 11.2: zweites Zusatz-Riegelelement
- 12: Druckfeder
- 13.1: Stellantriebslasche
- 13.2: Stellantriebslasche
- 14: Zusatzriegel-Antriebselement
- 15.1: erste Verriegelungsstange
- 15.2: zweite Verriegelungsstange
- 15.3: erstes freies Ende
- 15.4: zweites freies Ende
- 16.1: erste Zusatzriegel-Führungseinrichtung
- 16.2: zweite Zusatzriegel-Führungseinrichtung
- 17: Antriebselement/Ansatzstück
- 17.1: erstes Antriebsteil
- 17.2: zweites Antriebsteil
- 17.3: Drehachse Rolle
- 19.1: erste Führungseinrichtung
- 19.2: zweite Führungseinrichtung
- 25: Zusatzriegel-Antriebsteil
- L1: erste Längsachse
- L2: zweite Längsachse
- H: Hauptebene
- RR: Riegel-Richtung
- ER: erste Richtung
- ZR: zweite Richtung

## Patentansprüche

1. Selbstverriegelnde Schließvorrichtung (1) mit einem Haupt-Riegelelement (5), das sich bei schließblechseitiger Aktivierung automatisch in eine Schließstellungbewegt, wobei das Haupt-Riegelelement (5) ein Antriebselement (17) für einen Mehrfachverriegelungsantrieb (2) umfasst, der wenigstens zwei Zusatz-Riegelelemente (11.1; 11.2) wenigstens einer Zusatz-Riegeleinrichtung (11) in räumlichem Abstand zu dem Haupt-Riegelelement (5) antreibt, wobei das Antriebselement (17) mit einer Antriebseinrichtung (17.1, 17.2) für wenigstens ein Zusatz-Riegelelement (11.1; 11.2) zusammenwirkt, wobei
die Antriebseinrichtung ein erstes Antriebsteil (17.1) und ein zweites Antriebsteil (17.2) umfasst, wobei das Antriebselement (17) mit dem erstem Antriebsteil (17.1) für ein erstes Zusatz-Riegelelement (11,1) und mit dem zweiten Antriebsteil (17.2) für ein zweites Zusatz-Riegelelement (11.2) zusammenwirkt und eine Bewegung des ersten Antriebsteils (17.1) und des zweiten Antriebsteils (17.2) mit einer Bewegung des Haupt-Riegelelements (5) synchronisiert ist, wobei
das erste Antriebsteil (17.1) eine erste Verriegelungsstange (15.1) und das zweite Antriebsteil (17.2) eine zweite Verriegelungsstange (15.2) aufweist und bei einer Bewegung des Haupt-Riegelelements (5) in einer Riegel-Richtung (RR) die erste Verriegelungsstange (15.1) in eine von der Riegel-Richtung (RR) unterschiedliche erste Richtung (ER) und die zweite Verriegelungsstange (15.2) in eine von der Riegel-Richtung (RR) unterschiedliche zweite Richtung (ZR) bewegt, und wobei
die erste Verriegelungsstange (15.1) eine erste Führungseinrichtung (19.1) umfasst und die zweite Verriegelungsstange (15.2) eine zweite Führungseinrichtung (19.2) umfasst, wobei das Antriebselement (17) in die erste Führungseinrichtung (19.1) und in die zweite Führungseinrichtung (19.2) eingreift,
**dadurch gekennzeichnet,**
**dass** die erste Führungseinrichtung (19.1) und die zweite Führungseinrichtung (19.2) jeweils als Längsschlitz mit zwei parallelen Längskanten (19.3, 19.4) ausgebildet ist.

2. Selbstverriegelnde Schließvorrichtung nach Anspruch 1,
**dadurch gekennzeichnet,**
**dass** die erste Verriegelungsstange (15.1) eine erste Längsachse (L1) aufweist und die erste Führungseinrichtung (19.1) schräg zur ersten Längsachse (L1) ausgerichtet ist.

3. Selbstverriegelnde Schließvorrichtung nach Anspruch 1 oder 2,
**dadurch gekennzeichnet,**
**dass** die zweite Verriegelungsstange (15.2) eine zweite Längsachse (L2) aufweist und die zweite Führungseinrichtung (19.2) schräg zur zweiten Längsachse (L2) ausgerichtet ist.

4. Selbstverriegelnde Schließvorrichtung nach einem der Ansprüche 1 bis 3,
**dadurch gekennzeichnet,**
**dass** die erste Führungseinrichtung (19.1) eine erste Steigung hat und die zweite Führungseinrichtung (19.2) eine zweite Steigung hat, wobei die erste Steigung der zweiten Steigung entgegengesetzt ist.

5. Selbstverriegelnde Schließvorrichtung nach einem der Ansprüche 1 bis 4,
**dadurch gekennzeichnet,**
**dass** das Antriebselement (17) bei seiner Bewegung in dem Längsschlitz an beiden parallelen Längskanten (19.3, 19.4) geführt ist.

6. Selbstverriegelnde Schließvorrichtung nach einem der Ansprüche 1 bis 5,
**dadurch gekennzeichnet,**
**dass** das Antriebselement (17) eine Rolle umfasst, die eine Drehachse (17.3) senkrecht zur Hauptebene (H) aufweist.

7. Selbstverriegelnde Schließvorrichtung nach einem der Ansprüche 1 bis 6,
**dadurch gekennzeichnet,**
**dass** der Mehrfachverriegelungsantrieb (2) über eine erste Stellantriebslasche (13.1) mit dem wenigstens einen Zusatz-Riegelelement (11.1) verbunden ist.

8. Selbstverriegelnde Schließvorrichtung nach einem der Ansprüche 1 bis 7,
**dadurch gekennzeichnet,**
**dass** der Mehrfachverriegelungsantrieb (2) über eine zweite Stellantriebslasche (13.2) mit dem wenigstens einen Zusatz-Riegelelement (11.2) verbunden ist.

9. Selbstverriegelnde Schließvorrichtung nach einem der Ansprüche 1 bis 8 mit einer Zusatz-Riegeleinrichtung (11),
**dadurch gekennzeichnet,**
**dass** jedes Zusatz-Riegelelement (11.1; 11.2) ein Zusatzriegel-Antriebselement (14) umfasst, das mit einer Zusatzriegel-Führungseinrichtung (16.1) eines Zusatzriegel-Antriebsteils (25) zusammenwirkt und eine Bewegung des Zusatzriegel-Antriebsteils (25) mit einer Bewegung des Zusatzriegel-Antriebselements (14) synchronisiert.

10. Selbstverriegelnde Schließvorrichtung nach Anspruch 9,
**dadurch gekennzeichnet,**
**dass** die Zusatzriegel-Führungseinrichtung (16.1; 16.2) eine Steigung für das Zusatzriegel-Antriebselement (14) bildet, wenn sich das Zusatzriegel-Antriebsteil (25) bewegt.

11. Selbstverriegelnde Schließvorrichtung nach Anspruch 9 oder 10,
**dadurch gekennzeichnet,**
**dass** die Zusatzriegel-Führungseinrichtung (16.1; 16.2) als Längsschlitz mit zwei parallelen Längskanten ausgebildet ist und das Zusatzriegel-Antriebselement (21) bei seiner Bewegung in dem Längsschlitz an beiden parallelen Längskanten geführt ist.

## Claims

1. A self-locking closing device (1) having a main locking element (5), which automatically moves into a closed position when activated on the strike plate side, wherein the main locking element (5) comprises a drive element (17) for a multi-point locking drive (2), which actuates at least two auxiliary locking elements (11.1; 11.2) of at least one auxiliary locking mechanism (11) spaced apart from the main locking element (5), wherein the drive element (17) cooperates with a drive mechanism (17.1, 17.2) for at least one auxiliary locking element (11.1; 11.2), wherein the drive mechanism comprises a first drive part (17.1) and a second drive part (17.2), wherein the drive element (17) cooperates with the first drive part (17.1) for a first auxiliary locking element (11.1) and with the second drive part (17.2) for a second auxiliary locking element (11.2) and a movement of the first drive part (17.1) and of the second drive part (17.2) is synchronized with a movement of the main locking element (5), wherein the first drive part (17.1) has a first locking bar (15.1) and the second drive part (17.2) has a second locking bar (15.2) and, with a movement of the main locking element (5) in a locking direction (RR), the first locking bar (15.1) moves in a first direction (ER) different from the locking direction (RR) and the second locking bar (15.2) moves in a second direction (ZR) different from the locking direction (RR), and wherein the first locking bar (15.1) comprises a first guide mechanism (19.1) and the second locking bar (15.2) comprises a second guide mechanism (19.2), wherein the drive element (17) engages in the first guide mechanism (19.1) and in the second guide mechanism (19.2), **characterized in that** the first guide mechanism (19.1) and the second guide mechanism (19.2) are each configured as a longitudinal slot having two parallel longitudinal edges (19.3, 19.4).

2. The self-locking closing device according to Claim 1, **characterized in that** the first locking bar (15.1) has a first longitudinal axis (L1) and the first guide mechanism (19.1) is oriented obliquely to the first longitudinal axis (L1).

3. The self-locking closing device according to Claim 1 or 2, **characterized in that** the second locking bar (15.2) has a second longitudinal axis (L2) and the second guide mechanism (19.2) is oriented obliquely to the second longitudinal axis (L2).

4. The self-locking closing device according to any one of Claims 1 to 3, **characterized in that** the first guide mechanism (19.1) has a first incline and the second guide mechanism (19.2) has a second incline, wherein the first incline is opposite the second incline.

5. The self-locking closing device according to any one of Claims 1 to 4, **characterized in that** the drive element (17) is guided on both parallel longitudinal edges (19.3, 19.4) as it moves in the longitudinal slot.

6. The self-locking closing device according to any one of Claims 1 to 5, **characterized in that** the drive element (17) comprises a roller, which has rotation axis (17.3) perpendicular to the main plane (H).

7. The self-locking closing device according to any one of Claims 1 to 6, **characterized in that** the multi-point locking drive (2) is connected via a first actuator strap (13.1) to the at least one auxiliary locking element (11.1).

8. The self-locking closing device according to any one of Claims 1 to 7, **characterized in that** the multi-point locking drive (2) is connected via a second actuator strap (13.2) to the at least one auxiliary locking element (11.2).

9. The self-locking closing device according to any one of Claims 1 to 8 having an auxiliary locking mechanism (11), **characterized in that** each auxiliary locking element (11.1; 11.2) comprises an auxiliary lock drive element (14), which cooperates with an auxiliary lock guide mechanism (16.1) of an auxiliary lock drive part (25) and synchronizes a movement of the auxiliary lock drive part (25) with a movement of the auxiliary lock drive element (14).

10. The self-locking closing device according to Claim 9, **characterized in that** the auxiliary lock guide mechanism (16.1; 16.2) forms an incline for the auxiliary lock drive element (14) when the auxiliary lock drive part (25) moves.

11. The self-locking closing device according to Claim 9 or 10, **characterized in that** the auxiliary lock guide mechanism (16.1; 16.2) is configured as a longitudinal slot having two parallel longitudinal edges and the auxiliary lock drive element (21) is guided on both parallel longitudinal edges as it moves in the longitudinal slot.

## Revendications

1. Dispositif de fermeture autoverrouillant (1), doté d'un élément de verrouillage principal (5), qui lors d'une activation du côté de la nappe de pêne, se déplace automatiquement dans une position de fermeture, l'élément de verrouillage principal (5) comprenant un élément d'entraînement (17) pour un entraînement de verrouillage multiple (2), qui entraîne avec un écart dans l'espace par rapport à l'élément de verrouillage principal (5) au moins deux éléments de verrouillage auxiliaires (11.1 ; 11.2) d'au moins un système de verrouillage auxiliaire (11), l'élément d'entraînement (17) coopérant avec un système d'entraînement (17.1, 17.2) pour au moins un élément de verrouillage auxiliaire (11.1; 11.2),
le système d'entraînement comprenant une première pièce d'entraînement (17.1) et une deuxième pièce d'entraînement (17.2), l'élément d'entraînement (17) coopérant avec la première pièce d'entraînement (17.1) pour un premier élément de verrouillage auxiliaire (11,1) et avec la deuxième pièce d'entraînement (17.2) pour un deuxième élément de verrouillage auxiliaire (11.2) et un déplacement de la première pièce d'entraînement (17.1) et de la deuxième pièce d'entraînement (17.2) étant synchronisé avec un déplacement de l'élément de verrouillage principal (5),
la première pièce d'entraînement (17.1) comportant une première tringle de verrouillage (15.1) et la deuxième pièce d'entraînement (17.2) comportant une deuxième tringle de verrouillage (15.2) et lors d'un déplacement de l'élément de verrouillage principal (5) dans une direction de verrouillage (RR), déplaçant la première tringle de verrouillage (15.1) dans une première direction (ER) différente de la direction de verrouillage (RR) et la deuxième tringle de verrouillage (15.2) dans une deuxième direction (ZR) différente de la direction de verrouillage (RR) la première tringle de verrouillage (15.1) comprenant un premier système de guidage (19.1) et la deuxième tringle de verrouillage (15.2) comprenant un deuxième système de guidage (19.2), l'élément d'entraînement (17) s'engageant dans le premier système de guidage (19.1) et dans le deuxième système de guidage (19.2),
**caractérisé en ce que**
le premier système de guidage (19.1) et le deuxième système de guidage (19.2) sont conçus chacun sous la forme d'une fente allongée, comprenant deux arêtes longitudinales (19.3, 19.4) parallèles.

2. Dispositif de fermeture autoverrouillant selon la revendication 1,
**caractérisé en ce que**
la première tringle de verrouillage (15.1) comporte un premier axe longitudinal (L1) et le premier système de guidage (19.1) est orienté à l'oblique du premier axe longitudinal (L1).

3. Dispositif de fermeture autoverrouillant selon la revendication 1 ou 2,
**caractérisé en ce que**
la deuxième tringle de verrouillage (15.2) comporte un deuxième axe longitudinal (L2) et le deuxième système de guidage (19.2) est orienté à l'oblique du deuxième axe longitudinal (L2).

4. Dispositif de fermeture autoverrouillant selon l'une quelconque des revendications 1 à 3,
**caractérisé en ce que**
le premier système de guidage (19.1) comporte une première inclinaison et le deuxième système de guidage (19.2) comporte une deuxième inclinaison, la première inclinaison étant à l'opposée de la deuxième inclinaison.

5. Dispositif de fermeture autoverrouillant selon l'une quelconque des revendications 1 à 4,
**caractérisé en ce que**
lors de son déplacement dans la fente allongée, l'élément d'entraînement (17) est guidé sur les deux arêtes longitudinales (19.3, 19.4) parallèles.

6. Dispositif de fermeture autoverrouillant selon l'une quelconque des revendications 1 à 5,
**caractérisé en ce que**
l'élément d'entraînement (17) comprend un galet, qui comporte un axe de rotation (17.3) à la perpendiculaire du plan principal (H).

7. Dispositif de fermeture autoverrouillant selon l'une quelconque des revendications 1 à 6,
**caractérisé en ce que**
l'entraînement de verrouillage multiple (2) est relié par l'intermédiaire d'une première patte d'actionneur (13.1) avec l'au moins un élément de verrouillage auxiliaire (11.1).

8. Dispositif de fermeture autoverrouillant selon l'une quelconque des revendications 1 à 7,
**caractérisé en ce que**
l'entraînement de verrouillage multiple (2) est relié par l'intermédiaire d'une deuxième patte d'actionneur (13.2) avec l'au moins un élément de verrouillage auxiliaire (11.2).

9. Dispositif de fermeture autoverrouillant selon l'une quelconque des revendications 1 à 8, doté d'un système de verrouillage auxiliaire (11),
**caractérisé en ce que**
chaque élément de verrouillage auxiliaire (11.1; 11.2) comprend un élément d'entraînement de verrouillage auxiliaire (14) qui coopère avec un système de guidage de verrouillage auxiliaire (16.1) d'une pièce d'entraînement de verrouillage auxiliaire (25) et qui synchronise un déplacement de la pièce d'entraînement de verrouillage auxiliaire (25) avec un déplacement de l'élément d'entraînement de verrouillage auxiliaire (14) .

10. Dispositif de fermeture autoverrouillant selon la revendication 9,
**caractérisé en ce que**
le système de guidage de verrouillage auxiliaire (16.1 ; 16.2) forme une inclinaison pour l'élément d'entraînement de verrouillage auxiliaire (14) lorsque la pièce d'entraînement de verrouillage auxiliaire (25) se déplace.

11. Dispositif de fermeture autoverrouillant selon la revendication 9 ou 10,
**caractérisé en ce que**
le système de guidage de verrouillage auxiliaire (16.1 ; 16.2) est conçu sous la forme d'une fente allongée, comprenant deux arêtes longitudinales parallèles et **en ce que** lors de son déplacement dans la fente allongée, l'élément d'entraînement de verrouillage auxiliaire (21) est guidé sur les deux arêtes longitudinales parallèles.
